# EUROPÄISCHE PATENTSCHRIFT

(11) **EP 1 117 613 B1**
(45) Veröffentlichungstag und Bekanntmachung des Hinweises auf die Patenterteilung: **09.11.2005**
(21) Anmeldenummer: 00962198.8
(22) Anmeldetag: 01.08.2000
(51) Int. Cl.: B67D 5/60, B60S 5/02, E04H 7/16

(54) **KOMPAKT-TANKANLAGE UND VERFAHREN ZU IHRER ERRICHTUNG**
COMPACT TANK FARM AND A METHOD FOR MOUNTING SAME
STATION ESSENCE COMPACTE ET PROCEDE D'INSTALLATION

(30) Priorität: 04.08.1999 DE 19937075
(43) Veröffentlichungstag der Anmeldung: 25.07.2001
(73) Patentinhaber: Chemie- und Tankanlagenbau Reuther GmbH, 15517 Fürstenwalde (DE)
(72) Erfinder: TIEDTKE, Sieghard, D-15517 Fürstenwalde (DE); JUNG, Norman, D-04420 Makranstädt OT Albersdorf (DE); BECKERT, Henry, D-04466 Leipzig (DE); HELLMANN, Norbert, D-15526 Bad Saarow-Pieskow (DE); GRÜNSTEIDEL, Dieter, D-15517 Fürstenwalde (DE)
(74) Vertreter: COHAUSZ DAWIDOWICZ HANNIG & SOZIEN
(86) Internationale Anmeldenummer: PCT/DE2000/002607
(87) Internationale Veröffentlichungsnummer: WO 2001/014246

(56) Entgegenhaltungen:
- WO-A-94/20341
- WO-A-97/25230

## Beschreibung

Die Erfindung betrifft eine Kompakt-Tankanlage gemäß dem Oberbegriff des Anspruchs 1, insbesondere Tankstelle für die Abgabe von Kraftstoff, mit einem oder mehreren unterirdisch gelagerten Kraftstoffbehältern, mindestens einem, jeweils auf dem Behälter angeordneten Domschacht, einem Zapfsäulenschacht und einem Füllschacht, mindestens einer die Schächte umschließenden Wand, einem von Dachstützen getragenen Dach, verbindende Rohrleitungen, Pumpen und Zapfsäulen, wobei Kraftstoffbehälter und Schächte, Dachstützen und Dach, verbindende Rohrleitungen, Pumpen und Zapfsäulen jeweils als kompakte, vorgefertigte Baueinheiten ausgebildet sind, und der Behälter auf einem bauseits vorbereiteten, verdichteten Sandbett auflagert.

Die Erfindung betrifft ferner ein Verfahren zum Errichten einer Kompakt-Tankanlage, insbesondere Tankstelle für die Abgabe von Kraftstoff, bei dem die funktionsbestimmenden Baugruppen, beispielsweise Kraftstoffbehälter mit Dom-, Füll- und Zapfsäulenschacht, Dachstützen und Dach, verbindende Rohrleitungen, Pumpen und Zapfsäulen, vorgefertigt, zur Baustelle transportiert und dort montiert werden.

Aus der WO 94/20341 ist eine gattungsgemäße Kompakt-Tankanlage, insbesondere Tankstelle für die Abgabe von Kraftstoff bekannt. Diese bekannte Kraftstoffabgabestation besteht aus mindestens einem unterirdischen Kraftstoffbehälter, einer Pumpeninsel einschließlich mindestens einer Kraftstoffpumpe für die Abgabe des im Kraftstoffbehälter enthaltenen Kraftstoffes sowie einem Pumpenschutzdach. Die Tankstelle ist mit einem gemeinsamen Fundament versehen, auf dem die Kraftstoffbehälter, die Pumpeninsel und das Pumpenschutzdach direkt oder indirekt miteinander zu einer Baueinheit verbunden werden. Die Tankstelle wird so ausgeführt, dass sie als fertig aufstellbarer Block an den Einbauort transportabel ist.
Das Fundament für die bekannte Tankstelle besteht aus einer durchgängigen Stahlbetonplatte, die am Einbauort aufgelegt oder gegossen wird. Die Tankstelle bzw. die aus Blöcken bestehende Tankstelle lagert auf einem einzigen Fundament auf, das zugleich auch als Wanne für den Schutz bei Undichtigkeiten ausgebildet sein kann.
Ein solches als Auftriebssicherung ausgelegtes gemeinsames Fundament muss entweder vor Ort durch ein aufwendiges Einschalen, Abbinden und Ausschalen oder durch Einbringen von vorgefertigten Betonplatten auf das Planum vorbereitet werden, was wiederum teures Transportgerät mit hoher Kranleistung bindet.
Des weiteren kann zwar das Fundament als Wanne zum Auffangen von Leckagen ausgebildet sein, der gesamte Schachtaufbau ist jedoch nicht flüssigkeitsdicht und birgt somit die Gefahr von umweltgefährdenden Leckagen in das Erdreich in sich.

Weiterhin ist aus der US 5 037 239 eine unterirdische Betonkonstruktion für die Lagerung von Behältern mit gefährlichen Flüssigkeiten bekannt, bei der vorgefertigte Einheiten vor Ort zu der Konstruktion zusammengefügt werden.

Der modulare Aufbau von Tankstellen ist auch aus der WO 97/25230 hinlänglich bekannt, bei der die Tankstelle im wesentlichen aus drei Modulen, nämlich einem Gründungsmodul einschließlich eines unterirdischen Kraftstoffbehälters mit Versorgungs- und Entnahmeleitungen, einem Kraftstoffabgabemodul mit Pumpeninsel und einem Dachmodul besteht.
Das Gründungsmodul umfasst halbschalenartige, senkrecht zur Behälterachse angeordnete Lager, die auf einem flachen Untergrund auflagern.
Die alleinige Auftriebssicherung nur durch die Masse des Behältermoduls ist keineswegs sicher, weil bei hohem Grundwasserspiegel der Behälter selbst einen Auftrieb erfährt.

Bei diesem Stand der Technik liegt der Erfindung die Aufgabe zugrunde, eine Tankanlage der eingangs genannten Art derart zu verbessern, dass die Auftriebssicherung der unterirdisch verlegten Baugruppen bzw. -einheiten ohne ein gemeinsames Fundament unter gleichzeitiger Einsparung der Betonierung bei völliger Flüssigkeitsabdichtung aller Baugruppen sicher gewährleistet bleibt.

Diese Aufgabe wird erfindungsgemäß dadurch gelöst, dass jeder Kraftstoffbehälter von mindestens zwei senkrecht zur Behälterachse ausgerichteten, miteinander durch horizontale Druckstäbe verbundenen jochartigen Auftriebssicherungen umschlossen ist, die zugleich einen, aus schubfest miteinander verbundenen Ober- und Unterteil zusammengesetzten Stützrahmen bilden, wobei der Oberteil einen Raum für die Aufnahme de Schächte freilässt, an dem senkrecht zur Behälterachse angeordnete Abstands- und Schutzrohre für die Aufnahme von verbindenden Rohrleitungen und eine in Richtung Behälterachse verlaufende, die Schächte miteinander verbindende Rohrleitungstrasse vorgesehen ist, die miteinander einen geschlossenen Rohrleitungskreis für eine Zwangsbelüftung über alle Schächte bildet, und dass die Behälter durch Ankerbänder am Unterteil fixiert sind.

Nach einem weiteren bevorzugten Merkmal der erfindungsgemäßen Tankanlage besteht die Auftriebssicherung aus Stahlbeton oder aus einer Stahlkonstruktion.

Der Unterteil der Auftriebssicherung ist nach einem bevorzugten weiteren Merkmal der Erfindung u-profilförmig ausgebildet. Der Oberteil weist ein solches Profil auf, das beim Aufsetzen auf dem Unterteil in das U-Profil eingreift, wobei Ober- und Unterteil durch ein quer durch Ober- und Unterteil geschobenes Rohrstück verriegelt ist.

Jedem Unterteil ist in bevorzugter weiterer Ausgestaltung der Erfindung eine gesonderte Sohlplatte zur Gründung im Sandbett zugeordnet. Diese Sohlplatte ist immer dann notwendig, wenn der Grundwasserspiegel entsprechend hoch ist.

In bevorzugter weiterer Ausgestaltung der erfindungsgemäßen Tankanlage ist der Unterteil mit einer, eine Gummiauflage tragenden Lagerschale für die Auflagerung des Behälters beim Transport bzw. Ausrichten auf dem Sandbett versehen.

Nach einem weiteren bevorzugten Merkmal der erfindungsgemäßen Komplett-Tankanlage besitzt der Oberteil der Auftriebssicherung eine höhenverstellbare Auflagerplatte zur Aufnahme der Dachstützen.

Die auf dem Kraftstoffbehälter montierten Schächte wie Dom-, Füll- und Zapfsäulenschacht sind zu einem Basiskörper zusammengefasst, dessen Bauhöhe so gewählt ist, dass die Baugruppe Kraftstoffbehälter die zulässige Transporthöhe nicht übersteigt. Diesem Basiskörper ist in weiterer bevorzugter Ausgestaltung der Erfindung ein ebenfalls vorgefertigte Körper zum Komplettieren des Basiskörpers zugeordnet.

Ein weiteres bevorzugtes Merkmal der erfindungsgemäßen Kompakt-Tankanlage sieht vor, dass die Abstands- und Schutzrohre und die die Schächte verbindende Rohrleitungstrasse flüssigkeitsdicht ausgeführt sind, so dass die in den Abstands- und Schutzrohren sowie der Rohrleitungstrasse verlegten verbindenden Rohrleitungen sicher gekapselt und somit einwandig ausführbar sind.
Durch mindestens einen, etwa im Domschacht oder der Rohrleitungstrasse angeordneten Lüfter wird des weiteren sichergestellt, dass eine Zwangsbelüftung der Rohrleitungstrasse erfolgt und eventuell auftretende Gasgemische durch ein Entlüftungsrohr ausgetrieben werden.

In bevorzugter weiterer Ausgestaltung der erfindungsgemäßen Kompakt-Tankanlage sind als Kraftstoffbehälter Doppelwandbehälter mit Isolation nach DIN 6607 vorgesehen, so dass eine umweltgerechte Abdichtung der Behälter gegenüber dem Erdreich gewährleistet ist.

Die Aufgabe wird weiterhin durch ein Verfahren zum Errichten einer Kompakt-Tankanlage in folgenden Schritten gelöst:
a) zusätzliches Vorfertigen von aus Ober- und Unterteil mit Lagerschale zusammensetzbaren, jochartigen Auftriebssicherungen und der auf die zu einem Basiskörper zusammengefassten Schächte aufsetzbaren Körper zum Komplettieren des Basiskörpers,
b) Herstellen eines verdichteten Sandbettes als Gründungssohle und wahlweises Einbringen von Sohlplatten zum Auflagern der Auftriebssicherungen für die Kraftstoffbehälter,
c) Aufsetzen von je zwei Unterteilen der Auftriebssicherung auf das Sandbett, Ausrichten der Unterteile zueinander,
d) Auflagern der vorgefertigten Behälterbaugruppe (Kraftstoffbehälter mit Schächten) auf die Lagerschale des Unterteiles des Schrittes c) und Verankern der Behälter mittels Ankerbänder am Unterteil,
e) Wiederholen der Schritte c) bis d) je nach Anzahl der zu montierenden Behälterbaugruppen,
f) Aufsetzen der Oberteile der Auftriebssicherung auf die Unterteile und Verriegelung derselben miteinander,
g) lagenweises Einbetten der Behälterbaugruppe durch Einschlämmen mit Sand bis zum Scheitelpunkt der Kraftstoffbehälter im Erdreich,
h) Montieren von Abstands- und Schutzrohren und Rohrleitungstrassen auf den Behälterbaugruppen,
i) Verbinden aller Abstands- und Schutzrohre sowie Rohrleitungstrassen des Schrittes f) zu einem Rohrleitungskreis für eine Zwangsbelüftung,
j) Aufsetzen des Körpers zum Komplettieren auf den Basiskörper mit anschließender Nachisolation,
k) Fortsetzen der Einbettung der Behälterbaugruppe gemäß Schritt i) bis etwa zum Erreichen der Oberkante des Körpers zum Komplettieren,
l) Aufrichten, Höheneinstellung und Befestigen der Dachstützen an den Oberteilen der Auftriebssicherung zur Aufnahme des Daches und
m) Komplettierung der Behälterbaugruppen mit Zapfsäulen, verbindenden Rohrleitungen, Pumpen, Antriebsaggregaten, Meß-, Steuer- und Regeleinrichtungen.

Die Aufgabe wird ferner durch ein Verfahren mit nachstehenden Schritten gelöst:
aa) zusätzliches Vorfertigen von auf die Kraftstoffbehälter ausgelegten, aus Ober- und Unterteil mit Lagerschale zusammensetzbaren, jochartigen Auftriebssicherungen und auf die zu einem Basiskörper zusammengefassten Schächte aufsetzbaren Körper zum Komplettieren des Basiskörpers,
bb) Zusammenfassen aller zu einer Tankanlage gehörenden Kraftstoffbehälter mit Dom-, Füll- und Zapfsäulenschacht, die Schächte verbindender Rohrleitungstrasse für eine Belüftung zu einer gemeinsamen Funktionseinheit, Absetzen dieser Funktionseinheit auf die zueinander ausgerichteten Unterteile des Schrittes aa) und Verankern der Funktionseinheit mittels Ankerbänder an den Unterteilen,
cc) Transportieren dieser komplettierten Funktionseinheit nach Schritt bb) zum Aufstellungsort,
dd) Herstellen eines verdichteten Sandbettes als Gründungssohle und wahlweises Einbringen von Gründungsplatten zum Auflagern der Auftriebssicherungen für die Funktionseinheit,
ee) Absetzen der auf den Unterteilen verankerten Funktionseinheit auf dem Sandbett und Verbinden mit den Gründungsplatten des Schrittes dd),
ff) Aufsetzen der Oberteile der Auftriebssicherung auf die Unterteile und Verriegelung derselben miteinander,
gg) lagenweises Einbetten der Funktionseinheit durch Einschlämmen mit Sand bis etwa zum Scheitelpunkt der Behälter als Auflager im Erdreich,
hh) Aufsetzen der Komplettierungskörper auf die Basiskörper und der Abstands- und Schutzrohre mit anschließender Nachisolation, ii) Fortsetzen der Einbettung der Funktionseinheit gemäß Schritt gg) bis etwa zum Erreichen der Oberkante des Körpers zum Komplettieren,
jj) Aufrichten, Höheneinstellung und Befestigen der Dachstützen an den Oberteilen der Auftriebssicherung zur Aufnahme des Daches und
kk) Komplettierung der Funktionseinheit mit Zapfsäulen, verbindenden Rohrleitungen, Pumpen, Antriebsaggregaten, Meß-, Steuer- und Regeleinrichtungen.

Die erfindungsgemäße Kompakt-Tankanlage zeichnet sich dadurch aus, dass sie ohne ein gemeinsames Fundament am Aufstellungsort ganz individuell oder in einem sehr hohen Vorfertigungsgrad errichtet werden kann. Die Bauzeiten werden durch den Wegfall der kompletten Betonsohle erheblich verkürzt und auch vereinfacht. Die besondere flüssigkeitsdichte Kapselung der medienführenden Leitungen gleichsam in einem Schutzrohr bzw. einer Rohrleitungstrasse ermöglicht es, die Leitungen einwandig auszuführen. Dadurch, dass die Rohrleitungstrasse gleichzeitig als Zwangsbelüftung nutzbar ist, sind einerseits eventuell auftretende Undichtigkeiten schnell feststellbar und andererseits gewährleistet die trockene Verlegung der Rohrleitungen eine lange Lebensdauer.
Die erfindungsgemäße Kompakt-Tankanlage ist durch ihre spezielle Auftriebssicherung sicher gegründet und gewährleistet alle Aspekte eines an den Umweltschutz angepassten Betriebes dieser Tankstellen.

Weitere Vorteile und Einzelheiten ergeben sich aus der nachfolgenden Beschreibung unter Bezugnahme auf die beigefügten Zeichnungen.

Die Erfindung soll nachstehend an einem Ausführungsbeispiel näher erläutert werden.

Es zeigen:
- Fig. 1: eine im Erdreich versenkte erfindungsgemäße Kompakt-Tankanlage mit Behälterbaugruppe, Schachtaufbauten, Auftriebssicherung, Zapfsäulen und Dachaufbau in Seitenansicht,
- Fig. 2: eine Seitenansicht der Auftriebssicherung,
- Fig. 3: einen Schnitt entlang der Linie A-A der Fig. 1 und
- Fig. 4: eine Draufsicht von zwei zusammengefassten Behälterbaugruppen mit prinzipieller Darstellung der Zwangsbelüftung.

Die Fig. 1 zeigt entsprechend ausgehobene Baugrube mit vorbereiteter Gründungssohle, auf deren verdichtetem Sandbett **1** zwei Sohlplatten **2** aus Stahlbeton aufgelegt sind.
Mit den Sohlplatten **2** ist jeweils ein Unterteil **3** einer u-förmigen Auftriebssicherung **4** verbolzt. Die innere Peripherie des Unterteils **3** ist mit einer etwa 20 cm breiten Lagerschale **5** versehen, die eine 1 bis 2 cm dicke Gummiauflage trägt. Die beiden Sohlplatten **2** mit ihren Unterteilen **3** sind so zueinander ausgerichtet, dass die Lagerschalen **5** in einer Flucht liegen.
Der vorgefertigte doppelwandige, nach DIN 6607 isolierte Kraftstoffbehälter **6** wird mit einem nicht dargestellten Kran auf die Unterteile **3** mit ihren Lagerschalen **5** aufgesetzt und ausgerichtet. Der gekammerte Kraftstoffbehälter **6** ist mit einem langgestreckten Basiskörper **7** für die Aufnahme der Einzelschächte (Dom-, Zapfsäulen- und Füllschacht) **8, 9** und **10** versehen, der flüssigkeitsdicht mit dem Außenmantel des Kraftstoffbehälters **6** verschweißt ist. Diesem Basiskörper ist ein vorgefertigter Körper **11** zum Komplettieren zugeordnet, der vor Ort mit dem Basiskörper **7** flüssigkeitsdicht verbunden wird. Die horizontale Teilung des Schachtaufbaus am Kraftstoffbehälter **6** ermöglicht es, die zulässige Transporthöhe in der Bauhöhe des Kraftstoffbehälters **6** einzuhalten.
Nachdem der Behälter **6** mit integrierten Basiskörper **7** auf den Lagerschalen **5** abgesetzt und ausgerichtet sind, werden, wie in Fig. 2 und 3, dargestellt Ankerbänder **12** auf den stirnseitigen Teil des Behälters **6** aufgelegt, am Unterteil **3** angeschlagen und mittels Spannschlösser **13** gespannt. Die Ankerbänder **12** liegen jeweils beiderseits der Lagerschalen **5** am Unterteil **3** fest.
Auf den so am Unterteil **3** gesicherten Kraftstoffbehälter **6** wird der Oberteil **14** der Auftriebssicherung **4** aufgesetzt. Dieses Oberteil **14** übergreift mit seinen vom horizontalen Steg **15** abgespreizten Schenkeln **16** den fixierten Kraftstoffbehälter **6.** Der Unterteil **3** der Auftriebssicherung **4** besitzt an seinen senkrecht aufragenden Armen **17** endseitig ein u-förmig ausgebildetes Endprofil **18** (siehe Fig. 3). Die Schenkel **16** des Oberteils **14** weisen ein endseitiges kastenförmiges Endstück **19** auf, das beim Aufsetzen in das Endprofil **18** eingreift.
Endprofil **18** und Endstück **19** sind durch ein Rohrstück **20** verriegelt, das das Endprofil **18** und das Endstück **19** senkrecht zur Einsteckrichtung durchsetzt.
Unter- und Oberteil **3** bzw. **14** bilden so einen Stützrahmen **21,** der den Kraftstoffbehälter **6** senkrecht zur Behälterachse **C-C** umschließt. Die vom Steg **15** abgespreizten Schenkel **16** des Oberteiles **14** bilden oberhalb Scheitels **S** des Kraftstoffbehälters **6** einen Raum **22** für die Einzelschächte, Je Kraftstoffbehälter **6** sind mindestens zwei Stützrahmen **21** vorgesehen. In den dem Steg **15** abgewandten Enden der Schenkel **16** des Oberteils **14** sind koaxial zur Behälterachse **C-C** Bohrungen eingebracht, in die Druckstangen **23** eingesetzt sind. Die Druckstangen **3** verbinden die beiden Stützrahmen **21** miteinander, so dass sich die Stützrahmen **21** gegenseitig abstützen können. Am Steg **15** des Oberteiles **14** ist eine Auflagerplatte **24** für die Auflagerung der Dachstützen **25** höhenverstellbar befestigt.
Fig. 4 zeigt zwei zu einer Behälterbaugruppe **26** zusammengefasste Kraftstoffbehälter **6** mit Aufbauten. Die am gekammerten Kraftstoffbehälter **6** montierten Domschächte **8**, Zapfsäulenschächte **9** und Füllschächte **10** sind durch eine auf dem Scheitel **S** in Behälterachse **C-C** verlaufende Rohrleitungstrasse **27** verbunden, die mit Abstands- und Schutzrohren **28,** welche die Schächte der parallel zueinander liegenden Kraftstoffbehälter **6** verbinden, einen geschlossenen Rohrleitungskreis **29** bilden. Im Rohrleitungskreis **29** ist zumindest ein Lüfter **30** positioniert, der eine ständige Be- und Entlüftung der Schächte **8, 9, 10** der Rohrleitungstrasse **27** und der Abstands- und Schutzrohre **28** durch ein Entlüftungsrohr **31** gewährleistet.
In den Abstands- und Schutzrohren **28** sind zugleich nicht gezeigte verbindende Rohrleitungen verlegt.

Das erfindungsgemäße Verfahren wird nun gemäß der Fig. 1 und Fig. 4 beschrieben.
Nach Vorfertigung der Behälterbaugruppe, im wesentlichen bestehend aus Kraftstoffbehälter, **6** mit Basiskörper **7,** Körper **11** zum Komplettieren Rohrleitungstrassen **27**, Abstands- und Schutzrohre **28**, der Dachstützen **25** und der Auftriebssicherungen **4** werden die Sohlplatten **2** auf den bereits vorbereiteten Sandbett aufgelegt. Auf den Sohlplatten **2** werden zur Vorbereitung der Montage der Behälterbaugruppe die Untereile **3** mit den Sohlplatten **2** verbunden. Die Behälterbaugruppe wird auf die Lagerschalen **5** abgesetzt, mit Ankerbändern **12** an dem Unterteil **3** verankert und der Oberteil **14** auf dem Unterteil **3** aufgesetzt. Oberteil **14** und Unterteil **3** werden miteinander verriegelt. Die nächste Behälterbaugruppe wird ebenso abgesetzt und gesichert.
Die so fixierten Behälterbaugruppen werden sodann lagenweise mit Sand etwa bis zum Erreichen des Scheitels S der Behälter 6 eingeschlämmt. Durch das Einschlämmen mit Sand erhalten die Kraftstoffbehälter **6** ein allseitiges Auflager. Der Körper **11** wird anschließend mit dem Basiskörper **7** flüssigkeitsdicht verbunden und die Abstands- und Schutzrohre **28** zwischen den parallel liegenden Kraftstoffbehältern **6** verlegt.
Mit der erfindungsgemäßen Gründung der Behälterbaugruppe wird der weitere Aufbau der Komplett-Tankanlage vorgenommen.

Die Behälterbaugruppen können bereits zu einer Funktionseinheit, im wesentlichen bestehend aus zwei mit entsprechenden Aufbauten versehenen Kraftstoffbehältern **6,** die vormontiert auf Unterteilen **3** auflagern und an diesen mittels den Ankerbändern **12** verankert sind, vorgefertigt sein. Ebenso ist die Funktionseinheit bereits mit Teilen des Rohrleitungskreises **29** versehen, der die verbindenden Rohrleitungen enthält. Diese Funktionseinheit wird auf den Sohlplatten **2** abgesetzt und mit den Sohlplatten verbunden. Die Funktionseinheit wird dann etwa bis zum Erreichen der Basiskörper **7** mit Sand eingeschlämmt. Anschließend werden die Basiskörper **7** mit den Körpern **11** und den Abstands- und Schutzrohren 28 flüssigkeitsdicht verbunden. Basiskörper **7** und Körper **11** werden nachisoliert.

Der Aufbau setzt sich mit einer weiteren Einschlämmung solange fort, bis der Scheitel S der Kraftstoffbehälter **6** erreicht ist.
Es folgt die weitere Montage der Kompakt-Tankanlage mit dem Anschluss der Zapfsäulen, der Regel- und Steuerungstechnik, der Dachstützen usw.

### Aufstellung der verwendeten Bezugszeichen

- Gründungssohle: 1
- Sohlplatte: 2
- Unterteil von 4: 3
- Auftriebssicherung: 4
- Lagerschale: 5
- Kraftstoffbehälter: 6
- Basiskörper von 8, 9, 10: 7
- Domschacht: 8
- Zapfsäulenschacht: 9
- Füllschacht: 10
- Körper von 8, 9, 10: 11
- Ankerbänder: 12
- Spannschlösser: 13
- Oberteil von 4: 14
- Steg von 14: 15
- Schenkel von 14: 16
- Arme von 3: 17
- Endprofil von 3: 18
- Endstück von 16: 19
- Rohrstück: 20
- Stützrahmen: 21
- Raum in 21: 22
- Druckstangen: 23
- Auflagerplatte: 24
- Dachstütze: 25
- Behälterbaugruppe: 26
- Rohrleitungstrasse: 27
- Abstands- und Schutzrohre: 28
- Rohrleitungskreis: 29
- Lüfter: 30
- Entlüftungsrohr: 31
- Scheitel von 6: S
- Behälterachse: C-C

## Patentansprüche

1. Kompakt-Tankanlage, insbesondere Tankstelle für die Abgabe von Kraftstoff, mit einem oder mehreren parallel zueinander ausgerichteten, unterirdisch gelagerten Kraftstoffbehältern **(6)**, mindestens einem auf dem Behälter angeordneten Domschacht **(8)**, Füllschacht **(9)** und Zapfsäulenschacht **(10)**, mindestens einer die Schächte umschließenden Wand, einem von Dachstützen **(25)** getragenen Dach, verbindende Rohrleitungen, Pumpen und Zapfsäulen, wobei Kraftstoffbehälter und Schächte, Dachstützen und Dach, verbindende Rohrleitungen, Pumpen und Zapfsäulen jeweils als kompakte, vorgefertigte Baugruppe ausgebildet sind, und wobei jeder Kraftstoffbehälter **(6)** von mindestens zwei senkrecht zur Behälterachse **(C-C)** ausgerichteten jochartigen Auftriebssicherungen **(4)** umschlossen ist,
**dadurch gekennzeichnet, dass** die jochartigen Auftriebssicherungen miteinander durch horizontale Druckstangen **(23)** verbunden sind und jeweils zugleich einen, aus schubfest miteinander verbundenen Ober- und Unterteil **(14,3)** zusammengesetzten Stützrahmen **(21)** bilden, wobei der Oberteil **(14)** einen Raum **(22)** für die Aufnahme der Schächte **(8,9,10)** freilässt, an dem senkrecht zur Behälterachse angeordnete Abstands- oder Schutzrohre **(28)** für die Aufnahme von verbindenden Rohrleitungen und eine in Flucht der Behälterachse gelegene, die Schächte **(8,9,10)** miteinander verbindender Rohrleitungstrasse **(27)** vorgesehen sind, die untereinander einen geschlossenen Rohrleitungskreis **(29)** über alle Schächte für eine Zwangsbelüftung bildet, und dass die Behälter **(6)** durch Ankerbänder **(12)** am Unterteil **(3)** fixierbar sind.

2. Kompakt-Tankanlage nach Anspruch 1, **dadurch gekennzeichnet, dass** die Auftriebssicherung **(4)** aus Stahlbeton oder aus einer Stahlkonstruktion besteht.

3. Kompakt-Tankanlage nach Anspruch 1 und 2, **dadurch gekennzeichnet, dass** der Unterteil **(3)** U-profilförmig ausgebildet ist und der Oberteil **(14)** ein Endstück **(19)** aufweist, das in das Endprofil **(18)** des Unterteils **(3)** beim Aufsetzen eingreift, wobei Ober- und Unterteil durch ein Rohrstück **(20)** verriegelbar ist.

4. Kompakt-Tankanlage nach Anspruch 1 und 2, **dadurch gekennzeichnet, dass** jedem Unterteil **(3)** wahlweise eine gesonderte Sohlplatte **(2)** zur Gründung zugeordnet ist.

5. Kompakt-Tankanlage nach Anspruch 1 bis 3, **dadurch gekennzeichnet, dass** der Unterteil **(3)** mit einer eine Gummiauflage aufweisenden Lagerschale **(5)** für die Auflagerung des Behälters versehen ist.

6. Kompakt-Tankanlage nach Anspruch 1, **dadurch gekennzeichnet, dass** der Oberteil **(14)** mit einer höhenverstellbaren Auflagerplatte **(24)** zur Aufnahme der Dachstützen **(25)** versehen ist.

7. Kompakt-Tankanlage nach Anspruch 1, **dadurch gekennzeichnet, dass** die auf dem Behälter **(6)** montierten Schächte **(8,9,10)** zu einem Basiskörper **(7)** zusammengefasst angeordnet sind, dem ein vorgefertigter Körper **(11)** zum Komplettieren des Basiskörpers zugeordnet ist, wobei Basiskörper **(7)** und körper **(11)** flüssigkeitsdicht miteinander verbindbar sind.

8. Kompakt-Tankanlage nach Anspruch 1, **dadurch gakennzeichnet,** dass die Abstands- und Schutzrohre **(28)** und die Rohrleitungstrasse **(27)** flüssigkeitsdicht ausgebildet sind.

9. Kompakt-Tankanlage nach Anspruch 1 und 8, **dadurch gekennzeichnet, dass** die in den Abstands- und Schutzrohren **(28)** verlegten verbindenden Rohrleitungen einwandig sind.

10. Kompakt-Tankanlage nach einem oder mehreren der vorherigen Ansprüche, **dadurch gekennzeichnet, dass** dem Rohrleitungskreis **(29)** mindestens ein im Domschacht oder in den Lüftungsleitungen angeordneter Lüfter **(30)** zugeordnet ist.

11. Kompakt-Tankanlage nach Anspruch 1 und 10, **dadurch gekennzeichnet, dass** der Rohrleitungskreis **(29)** mit mindestens einem Entlüftungsrohr **(30)** verbunden ist.

12. Kompakt-Tankanlage nach Anspruch 1, **dadurch gekennzeichnet, dass** der Kraftstoffbehälter **(6)** als Doppelwandbehälter mit Isolation nach DIN 6607 ausgebildet ist.

13. Verfahren zum Errichten einer Kompakt-Tankanlage, insbesondere Tankstelle für die Abgabe von Kraftstoff, bei dem die funktionsbestimmenden Baugruppen, beispielsweise Kraftstoffbehälter **(6)** mit Dom- **(8)**, Füll- **(10)** und Zapfsäulenschacht **(9)**, Dachstützen **(25)** und Dach, verbindende Rohrleitungen, Pumpen und Zapfsäulen, vorgefertigt, zur Baustelle transportiert und dort montiert werden, in folgenden Schritten:
a) zusätzliches Vorfertigen von auf die Kraftstoffbehälter **(6)** ausgelegten, aus Ober- und Unterteil **(3,14)** mit Lagerschale **(5)** zusammensetzbaren. jochartigen Auftriebssicherungen **(4)** und auf die zu einem Basiskörper **(7)** zusammengefassten Schächte **(8,9,10)** aufsetzbaren körpern **(11)** zum komplettieren des Basiskörpers **(7)**,
b) Herstellen eines verdichteten Sandbettes als Gründungssohle und Einbringen von Gründungsplatten zum Auflagern der Auftriebssicherungen **(4)** für die Kraftstoffbehälter **(6)**,
c) Aufsetzen von je zwei Unterteilen **(3)** der Auftriebssicherung **(4)** auf das Sandbett, Ausrichten der Unterteile **(3**) zueinander,
d) Auflagern der vorgefertigten Behälterbaugruppe (Kraftstoffbehälter mit Schächten) auf die Lagerschale **(5)** des Unterteiles **(3)** des Schrittes c) und Verankern der Behälter **(6)** mittels Ankerbänder **(12)** am Unterteil **(3)**,
e) Wiederholen der Schritte c) bis d) je nach Anzahl der zu montierenden Behälterbaugruppen **(26)**,
f) Aufsetzen der Oberteile **(14)** der Auftriebssicherung **(4)** auf die Unterteile **(3)** und Verriegelung derselben miteinander,
g) lagenweises Einbetten der Behälterbaugruppe **(26)** durch Einschlämmen mit Sand bis zum Scheitelpunkt der Kraftstoffbehälter **(6)** als Auflager für den Behälter im Erdreich,
h) Montieren von Abstands- und Schutzrohren **(28)** und Rohrleitungstrassen **(27)** auf den Behälterbaugruppen **(26)**,
i) Verbinden aller Abstands- und Schutzrohre **(28)** sowie Rohrleitungsstrassen **(27)** des Schrittes f) zu einem Rohrleitungskreis **(29)** für eine Zwangsbelüftung,
j) Aufsetzen des Körpers **(11)** zum Komplettieren auf den Basiskörper **(7)** mit anschließender Nachisolation,
k) Fortsetzen der Einbettung der Behälterbaugruppe **(26)** gemäß Schritt i) bis etwa zum Erreichen der Oberkante des Körper **(11)** zum komplettieren,
l) Aufrichten, Höheneinstellung und Befestigen der Dachstützen **(25)** an den Oberteilen **(14)** der Auftriebssicherung **(4)** zur Aufnahme des Daches und
m) Komplettierung der Behälterbaugruppen **(26)** mit Zapfsäulen, verbindenden Rohrleitungen, Pumpen, Antriebsaggregaten, Meß-, Steuer- und Regeleinrichtungen.

14. Verfahren zum Errichten einer Kompakt-Tankanlage, insbesondere Tankstelle für die Abgabe von Kraftstoff, bei dem die funktionsbestimmenden Baugruppen, beispielsweise Kraftstoffbehälter **(6)** mit Dom- **(8)**, Füll- **(10)** und Zapfsäulenschacht **(9)**, Dachstützen **(25)** und Dach, verbindende Rohrleitungen, Pumpen und Zapfsäulen, vorgefertigt, zur Baustelle transportiert und dort montiert werden, in folgenden Schritten:
aa) zusätzliches Vorfertigen von auf die Kraftstoffbehälter **(6)** ausgelegten, aus Ober- und Unterteitl **(314)** mit Lagerschale **(5)** zusammensetzbaren jochartigen Auftriebssicherungen **(4)** und auf die zu einem Basiskörper **(7)** zusammengefassten Schächte **(8,9,10)** aufsetzbaren Körpern **(11)** zum Komplettieren des Basiskörpers **(7)**,
bb) Zusammenfassen aller zu einer Tankanlage gehörenden Kraftstoffbehälter mit Dom- **(8)**, Füll- **(10)** und Zapfsäulenschacht **(9)** die Schächte verbindenden Rohrleitungstrassen **(27)** für eine Belüftung zu einer gemeinsamen Funktionseinheit, Absetzen dieser Funktionseinheit auf die zueinander ausgerichteten Unterteile **(3)** des Schrittes aa) und Verankern der Funktionseinheit mittels Ankerbänder **(11)** an den Unterteilen **(3)**,
cc) Transportieren dieser komplettierten Funktionseinheit nach Schritt bb) zum Aufstellungsort,
dd) Herstellen eines verdichteten Sandbettes als Gründungssohle zum Auflagern der Auftriebssicherungen **(4)** für die Funktionseinheit,
ee) Absetzen der auf den Unterteilen verankerten Funktionseinheit auf dem Sandbett und Verbinden mit der Auftriebssicherung **(4)** des Schrittes dd),
ff) Aufsetzen der Oberteile **(14)** der Auftriebssicherung **(4)** auf die Unterteile **(3)** und Verriegelung derselben miteinander,
gg) lagenweises Einbetten der Behälterbaugruppe **(26)** durch Einschlämmen mit Sand als Auflager bis zum Scheitelpunkt der Behälter **(6)**.
hh) Aufsetzen des Körpers **(11)** auf den Basiskörper **(7)** und der Abstands- Schutzrohre **(28)** mit anschließender Nachisolation,
ii) Fortsetzen der Einbettung der Behälterbaugruppe **(26)** gemäß Schritt gg) bis etwa zum Erreichen der Oberkante des Körpers **(11)** zum Komplettieren,
jj) Aufrichten, Höheneinstellung und Befestigen der Dachstützen **(25)** an den Oberteilen **(14)** der Auftriebssicherung **(4)** zur Aufnahme des Daches und
kk) Komplettierung der Behälterbaugruppen **(26)** mit Zapfsäulen, verbindenden Rohrleitungen, Pumpen, Antriebsaggregaten, Meß-, Steuer- und Regeleinrichtungen.

## Claims

1. Compact tank farm, especially filling station for delivery of fuel, with one or more arranged parallel to each other underground stored fuel reservoirs **(6),** at least one dome shaft **(8)** placed on top of the reservoir, filling shaft **(10)** and fuel pump shaft **(9),** at least one wall enclosing the shafts, a roof borne by roof bearers **(25),** connecting pipes, pumps and fuel pumps, wherein fuel reservoirs and shafts, roof bearers and roof, connecting pipes, pumps and fuel pumps respectively are developed as compact prefabricated assembly, and wherein each fuel reservoir **(6)** is enclosed by at least two yoke-like buoyancy safety devices **(4)** oriented perpendicular to the reservoir axis **(C-C),**
**characterized in that** the yoke-like buoyancy safety devices are connected to each other by horizontal pressure absorbing rods **(23)** and at the same time respectively form a supporting frame **(21)** made up of upper part and bottom part **(14, 3)** connected with each other secure against displacement, wherein the upper part **(14)** leaves open a space **(22)** for accommodating the shafts **(8, 9, 10),** at which are provided perpendicular to the reservoir axis distance or protection tubes **(28)** for accommodating connecting pipes and in alignment with the reservoir axis a pipe-line **(27)** connecting the shafts **(8, 9, 10)** to each other forming an interrelated closed pipe circuit **(29)** between all shafts for a compulsory ventilation, and that the reservoirs **(6)** are fixable at the bottom part **(3)** with anchor straps **(12).**

2. Compact tank farm according to claim 1,
**characterized in that** the buoyancy safety device **(4)** consists of an armoured concrete or a steel construction.

3. Compact tank farm according to claims 1 and 2,
**characterized in that** the bottom part **(3)** is shaped as an U-profile and the upper part **(14)** has an end piece **(19)** which fits into the end profile **(18)** of the bottom part **(3)** when set on top of it, wherein upper and bottom parts can be locked by a rod **(20).**

4. Compact tank farm according to claims 1 and 2,
**characterized in that** every bottom part **(3)** optionally is allocated a separate raft foundation **(2).**

5. Compact tank farm according to claims 1 to 3,
**characterized in that** the bottom part **(3)** has a bearing shell **(5)** with rubber padding for bearing the reservoir.

6. Compact tank farm according to claim 1,
**characterized in that** the upper part **(14)** has a height adjustable supporting plate **(24)** for retaining the roof bearers **(25).**

7. Compact tank farm according to claim 1,
**characterized in that** the shafts **(8, 9 , 10)** mounted on the reservoir **(6)** are arranged collected in a base body **(7)** to which is allocated a prefabricated body **(11)** to complete the base body, wherein base body **(7)** and body **(11)** can be liquid-proof connected with each other liquid-proof.

8. Compact tank farm according to claim 1,
**characterized in that** the distance and protection tubes **(28)** and the pipe-line **(27)** are developed liquid-proof.

9. Compact tank farm according to claims 1 and 8,
**characterized in that** the connecting pipes installed in the distance and protection tubes **(28)** are single-walled.

10. Compact tank farm according to any or several of the preceding claims, **characterized by,** that the pipe circuit **(29)** is allocated at least one ventilator **(30)** installed in the dome shaft or the vent pipes.

11. Compact tank farm according to claims 1 and 10,
**characterized in that** the pipe circuit **(29)** is connected to at least one vent pipe **(31).**

12. Compact tank farm according to claim 1,
**characterized in that** the fuel reservoir **(6)** is developed as double-walled reservoir with insulation according to DIN 6607.

13. Method for erecting a compact tank farm, especially a filling station for the delivery of fuel, wherein the functional assemblies, for example fuel reservoir **(6)** with dome **(8),** filling **(10)** and fuel pump **(9)** shafts, roof bearers **(25)** and roof, connecting pipes, pumps and fuel pumps, are prefabricated conveyed to the building site and assembled there in following steps:
a) additional prefabrication of yoke-like buoyancy safety devices **(4),** which can be assembled of upper, and bottom parts **(3, 14)** with bearing shell **(5),** designed for fuel reservoir **(6)** and for the bodies **(11)** which can be mounted on the shafts **(8, 9, 10)** collected in base body **(7)** to complete base body **(7),**
b) making a rammed sand bedding as foundation sole and placing of foundation plates for bearing the buoyancy safety devices **(4)** for the fuel tanks **(6),**
c) placing of respectively two bottom parts **(3)** of the buoyancy safety device **(4)** on the sand bedding, aligning the bottom parts **(3)** to each other,
d) placing of the prefabricated reservoir assembly (fuel reservoir with shafts) on the bearing shell **(5)** of the bottom part **(3)** of step c) and anchoring of reservoirs **(6)** by means of anchor straps **(12)** at bottom part **(3),**
e) repeating of steps c) to d) according to the number of reservoir assemblies **(26)** to be erected,
f) placing the upper parts **(14)** of the buoyancy safety device **(4)** on the bottom parts **(3)** and locking them with each other,
g) embedding of the reservoir assembly **(26)** in layers by washing-in sand up to the crown of the reservoirs **(6)** as bearing of the reservoir in the ground,
h) assembling of distance and protection tubes **(28)** and pipe-lines **(27)** to the reservoir assemblies **(26),**
i) connecting of all distance and protection tubes **(28)** as well as the pipe-lines **(27)** of step f)to a pipe circuit **(29)** for a compulsory ventilation,
j) placing of body **(11)** to complete base body **(7)** with following post-insulation,
k) continuation of embedding of reservoir assembly **(26)** according to step i) up to approximately reaching the upper edge of body **(11)** for completion,
l) erecting, adjusting height and fixing of the roof bearers **(25)** at the upper parts **(14)** of the buoyancy safety device **(4)** for accommodating the roof and
m) completing the reservoir assemblies **(26)** with fuel pumps, connecting pipes, pumps, driving elements, measurement and control devices.

14. Method for erecting a compact tank farm, especially a filling station for the delivery of fuel, wherein the functional assemblies, for example fuel reservoir **(6)** with dome **(8),** filling **(10)** and fuel pump **(9)** shafts, roof bearers **(25)** and roof, connecting pipes, pumps and fuel pumps, are prefabricated conveyed to the building site and assembled there in following steps:
aa) additional prefabrication of yoke-like buoyancy safety devices **(4),** which can be assembled of upper and bottom parts **(3, 14)** with bearing shell **(5),** designed for fuel reservoir **(6)** and for the bodies **(11)** which can be mounted on the shafts **(8, 9, 10)** collected in base body **(7)** to complete base body **(7),**
bb) collecting of all belonging to a tank farm fuel reservoirs with dome **(8)**, filling **(10)** and fuel **pump(9)** shafts, shaft connecting pipe-lines **(27)** for ventilation to a joint functional assembly, placing of this functional assembly on the aligned to each other bottom parts **(3)** of step aa) and anchoring of the functional assembly by means of anchor straps **(12)** at bottom parts **(3),**
cc) conveying of this completed functional assembly according to step bb) to the site of erection,
dd) making of a rammed sand bedding as foundation sole for bearing the buoyancy safety devices **(4)** for the functional assembly,
ee) placing of the anchored at the bottom parts functional assembly on the sand bedding and connecting with the buoyancy safety device **(4)** of step dd),
ff) placing of the upper parts **(14)** of the buoyancy safety device **(4)** on the bottom parts **(3)** and locking of them with each other,
gg) embedding of the reservoir assembly **(26)** in layers by washing-in sand up to the crown of the reservoirs **(6)** as bearing,
hh) placing of body **(11)** on base body **(7)** and of distance and protection tubes **(28)** with following post-insulation,
ii) continuation of embedding of reservoir assembly **(26)** according to step gg) up to approximately reaching the upper edge of body **(11)** for completion,
jj) erecting, adjusting height and fixing of the roof bearers **(25)** at the upper parts **(14)** of the buoyancy safety device **(4)** for accommodating the roof and
kk) completing the reservoir assemblies **(26)** with fuel pumps, connecting pipes, pumps, driving elements, measurement and control devices.

## Revendications

1. Station d'essence compacte, en particulier station d'essence pour la distribution de carburant avec un ou plusieurs réservoirs à carburant **(6)** souterrains disposés parallèlement les uns par rapport aux autres, au moins un puits de dôme **(8),** un puits de remplissage **(9)** et un puits de distributeur de carburant **(10)** placés sur le réservoir, au moins un mur entourant les puits, un toit porté par des piliers **(25),** des tuyaux de liaison, des pompes et des distributeurs de carburant, le réservoir, les puits, les piliers, le toit, les tuyaux de liaison, les pompes et les distributeurs de carburant étant réalisés chacun sous forme de module compact et préfabriqué, et chacun des réservoirs à carburant **(6)** étant entouré d'au moins deux protections contre la poussée verticale **(4)** en forme de travée disposée perpendiculairement à l'axe du réservoir **(C-C), caractérisée par le fait que** les protections contre la poussée verticale en forme de travée sont reliées entre elles par des barres de compression horizontales **(23)** et qu'elles constituent en même temps chacune un cadre support **(21)** constitué d'une partie supérieure et d'une partie inférieure **(14, 3)** reliées de manière à résister à la poussée, la partie supérieure **(14)** laissant un espace **(22)** pour l'agencement des puits **(8, 9, 10),** sur lequel des tubes d'écartement ou de protection **(28)** disposés perpendiculairement à l'axe du réservoir sont prévus pour abriter des tuyaux de liaison et un chemin de tuyaux **(27)** disposé dans l'alignement de l'axe du réservoir et reliant les puits **(8, 9, 10)** entre eux, formant ensemble un circuit de tuyaux **(29)** fermé sur tous les puits pour une ventilation forcée, et que les réservoirs **(6)** sont fixés à la partie inférieure **(3)** par des bandes d'ancrage **(12)**.

2. Station d'essence compacte suivant la revendication 1, **caractérisée par le fait que** la protection contre la poussée verticale **(4)** est constituée de béton armé ou d'une structure en acier.

3. Station d'essence compacte suivant les revendications 1 et 2, **caractérisée par le fait que** la partie inférieure **(3)** est réalisée en forme de U et que la partie supérieure **(14)** comporte une queue **(19)** qui vient se loger dans le creux **(18)** à l'extrémité de la partie inférieure **(3),** la partie inférieure et la partie supérieure pouvant être verrouillées par une cheville **(20).**

4. Station d'essence compacte suivant les revendications 1 et 2, **caractérisée par le fait qu'**une dalle de fondation **(2)** séparée peut être associée à chaque partie inférieure **(3).**

5. Station d'essence compacte suivant les revendications 1 à 3, **caractérisée par le fait que** la partie inférieure **(3)** est munie d'une coque support **(5)** avec une couche en caoutchouc pour l'appui du réservoir.

6. Station d'essence compacte suivant la revendication 1, **caractérisée par le fait que** la partie supérieure **(14)** est munie d'une plaque d'appui **(24)** réglable en hauteur pour les piliers du toit **(25).**

7. Station d'essence compacte suivant la revendication 1, **caractérisée par le fait que** les puits **(8, 9, 10)** installés sur le réservoir **(6)** sont disposés sous forme regroupée d'un élément de base **(7)** auquel un élément préfabriqué complémentaire **(11)** est associé, l'élément de base **(7)** et l'élément complémentaire (11) pouvant être reliés entre eux de manière étanche aux liquides.

8. Station d'essence compacte suivant la revendication 1, **caractérisée par le fait que** les tubes d'écartement et de protection **(28)** et le chemin de tuyaux **(27)** sont réalisés de manière étanche aux liquides.

9. Station d'essence compacte suivant les revendications 1 et 8, **caractérisée par le fait que** les tuyaux de liaison installés dans les tubes d'écartement et de protection (28) présentent des parois simples.

10. Station d'essence compacte suivant une ou plusieurs des revendications précédentes, **caractérisée par le fait qu'**au moins un ventilateur **(30)** placé dans le puits de dôme ou dans les conduites de ventilation est associé au circuit de tuyaux **(29).**

11. Station d'essence compacte suivant les revendications 1 et 10, **caractérisée par le fait que** le circuit de tuyaux **(29)** est relié à un tuyaux de ventilation **(31)** au moins.

12. Station d'essence compacte suivant la revendication 1, **caractérisée par le fait que** le réservoir à carburant **(6)** est réalisé comme réservoir à double paroi avec isolation, conforme à DIN 6607.

13. Procédé servant à construire une station d'essence compacte, en particulier une station d'essence pour la distribution de carburant, les modules fonctionnels tels que le réservoir à carburant **(6)** avec puits de dôme **(8),** de remplissage **(10)** et de distributeur de carburant **(9),** le toit, les piliers **(25),** les tuyaux de liaison, les pompes et les distributeurs de carburant étant transportés sur le chantier et montés sur place selon les étapes suivantes :
a) préfabrication supplémentaire des protections contre la poussée verticale **(4)** en forme de travée, dimensionnées en fonction du réservoir à carburant **(6)** et constituées d'une partie inférieure et d'une partie supérieure **(3, 14)** avec une coque support **(5),** et d'éléments complémentaires **(11)** à placer sur les puits regroupés sous forme d'élément de base **(7)**;
b) réalisation d'un lit de sable compacté comme sol de fondation et mise en place de plaques de fondation pour l'appui des protections contre la poussée verticale **(4)** du réservoir à carburant **(6);**
c) pose des deux parties inférieures **(3)** des protections contre la poussée verticale **(4)** sur le lit de sable et alignement des parties inférieures **(3)** entre elles;
d) pose du module de réservoir préfabriqué (réservoir à carburant avec les puits) sur la coque support **(5)** de la partie inférieure **(3)** de l'étape c) et ancrage du réservoir **(6)** à la partie inférieure **(3)** au moyen des bandes d'ancrage **(12);**
e) répétition des étapes c) et d) en fonction du nombre de modules de réservoir **(26)** à installer;
f) pose des parties supérieures **(14)** des protections contre la poussée verticale **(4)** sur les parties inférieures **(3)** et verrouillage entre elles ;
g) enterrement du module de réservoir **(26)** couche par couche par remblayage hydraulique au sable jusqu'au sommet du réservoir à carburant **(6)** pour constituer le support du réservoir dans le sol;
h) montage des tubes d'écartement et de protection **(28)** et des chemins de tuyaux (27) sur les modules de réservoir **(26);**
i) raccordement de tous les tubes d'écartement et de protection **(28)** et des chemins de tuyaux **(27)** de l'étape f) pour constituer un circuit de tuyaux **(29)** pour une ventilation forcée;
j) pose de l'élément complémentaire **(19)** sur l'élément de base **(7)** et isolation supplémentaire ;
k) poursuite de l'enterrement du module de réservoir **(26)** conformément à l'étape i) jusqu'au bord supérieur de l'élément complémentaire **(11);**
l) mise en place, ajustement en hauteur et fixation des piliers **(25)** du toit sur les parties supérieures **(4)** de la protection contre la poussée verticale **(4)** pour supporter le toit;
m) installation des distributeurs de carburant, des tuyaux de liaison, des pompes, des groupes générateurs et des dispositifs de mesure, de commande et de régulation pour compléter le module du réservoir **(26).**

14. Procédé servant à construire une station d'essence compacte, en particulier une station d'essence pour la distribution de carburant, les modules fonctionnels tels que le réservoir à carburant **(6)** avec puits de dôme **(8),** de remplissage **(10)** et de distributeur de carburant (9), le toit, les piliers (25), les tuyaux de liaison, les pompes et les distributeurs de carburant étant transportés sur le chantier et montés sur place selon les étapes suivantes :
aa) préfabrication supplémentaire des protections contre la poussée verticale **(4)** en forme de travée, dimensionnées en fonction du réservoir à carburant **(6)** et constituées d'une partie inférieure et d'une partie supérieure **(3, 14)** avec une coque support **(5),** et d'éléments complémentaires **(11)** à placer sur les puits regroupés sous forme d'élément de base **(7);**
bb) regroupement de tous les réservoirs à carburant **(6)** constituant la station d'essence avec puits de dôme, de remplissage et de distributeurs de carburant et les chemins de tuyaux **(27)** reliant les puits pour la ventilation forcée pour constituer une unité fonctionnelle commune, pose de cette unité fonctionnelle sur les parties inférieures (3) alignées de l'étape aa) et ancrage de l'unité fonctionnelle aux parties inférieures **(3)** au moyen de bandes d'ancrage **(12);**
cc) transport de cette unité fonctionnelle complétée suivant l'étape bb) jusqu'au lieu prévu pour la construction de la station d'essence ;
dd) réalisation d'un lit de sable compacté comme sol de fondation pour l'appui des protections contre la poussée verticale **(4)** de l'unité fonctionnelle ;
ee) pose de l'unité fonctionnelle ancrée aux parties inférieures sur le lit de sable et fixation à la protection contre la poussée verticale **(4)** de l'étape dd);
ff) pose des parties supérieures **(14)** des protections contre la poussée verticale **(4)** sur les parties inférieures **(3)** et verrouillage entre elles;
gg) enterrement du module de réservoir **(26)** couche par couche par remblayage hydraulique au sable jusqu'au sommet du réservoir **(6)** pour constituer le support ;
hh) pose de l'élément complémentaire **(11)** sur l'élément de base **(7)** et des tubes d'écartement (28) et isolation supplémentaire;
ii) poursuite de l'enterrement du module de réservoir **(26)** conformément à l'étape gg) jusqu'au bord supérieur de l'élément complémentaire **(11);**
jj) mise en place, ajustement en hauteur et fixation des piliers **(25)** du toit sur les parties supérieures **(4)** de la protection contre la poussée verticale **(4)** pour supporter le toit ;
kk) installation des distributeurs de carburant, des tuyaux de liaison, des pompes, des groupes générateurs et des dispositifs de mesure, de commande et de régulation pour compléter le module du réservoir **(26).**
